# FASCICULE DE BREVET EUROPEEN

(11) **EP 0 721 034 B1**
(45) Date de publication et mention de la délivrance du brevet: **04.10.2000**
(21) Numéro de dépôt: 96410001.0
(22) Date de dépôt: 03.01.1996
(51) Int. Cl.: E04H 17/14

(54) **Perfectionnement pour clôture démontable**
Verbesserung für einen abnehmbaren Zaun
Improvements for a removable fence

(30) Priorité: 03.01.1995 FR 9500136
(43) Date de publication de la demande: 10.07.1996
(73) Titulaire: Barbier, Jacques, 74100 Ambilly (FR)
(72) Inventeur: Barbier, Jacques, 74100 Ambilly (FR)
(74) Mandataire: Gasquet, Denis

(56) Documents cités:
- EP-A- 0 326 306
- WO-A-93/06323
- GB-A- 1 276 481
- US-A- 3 395 489
- US-A- 3 648 981
- US-A- 4 533 120
- US-A- 5 215 290

## Description

La présente invention concerne une clôture perfectionnée, démontable, réalisée par un assemblage d'éléments en matière plastique et d'une paroi en matériau déformable.

Il existe déjà de nombreux types de clôtures réalisées par des poteaux sur lesquels sont fixés un ou plusieurs, mais généralement deux, éléments horizontaux selon un écartement permettant de condamner l'accès de la zone clôturée. Il arrive souvent que sur les éléments horizontaux, il soit aussi fixé une succession d'éléments verticaux. Les clôtures connues du type précédent sont montées définitivement avant transport, mais peuvent aussi être montées sur le site, et dans ce cas, l'installation est définitive et en tous cas pas démontable, ni déplaçable. Notons aussi que le montage de toutes les barrières traditionnelles nécessite la compétence d'un professionnel ou d'un bricoleur averti ainsi que l'utilisation d'un outillage spécifique.

On connait par exemple dans le document US.A.3.395 489, une cloture formée de deux poteaux séparés par deux éléments horizontaux qui portent un panneau vertical rigide.

La présente invention se propose de résoudre les inconvénients des clôtures connues et propose une nouvelle clôture en matière plastique démontable qui peut être une clôture du type permanent ou une clôture amovible pouvant être tout simplement posée sur le sol pour pouvoir être déplacée à loisir.

La clôture selon l'invention permet de clôturer tout type de zone, et sa conception en permet la mise en place sur tout type de sol, aussi bien horizontal qu'en pente. De plus, les éléments successifs peuvent être orientés à volonté afin de pouvoir s'adapter à toute forme de zone à clôturer.

Ainsi, la clôture est notamment constituée par deux poteaux retenant deux lisses qui retiennent entre elles une paroi, et est caractérisé en ce que la paroi est constituée par un tissus déformable souple.

Selon une caractéristique complémentaire, la paroi comprend une succession de fentes. Elle est avantageusement en tissu synthétique., comme, par exemple, en fibres de polyester tissé enduit de PVC.

Selon une autre caractéristique les bordures longitudinales de la paroi comprennent un profilé, tandis que selon une variante, elles comprennent un fourreau.

Selon une disposition préférée, la lisse est réalisée par un profilé en matière plastique formant deux caissons longitudinaux, dont l'un est fermé périphériquement, et dont l'autre est ouvert par une fente longitudinale crée par deux parois de retenue déformables, tandis que les lisses sont fixées aux poteaux par des moyens de liaison constitués par un système du type à rotule

D'autres caractéristiques et avantages de l'invention se dégageront de la description qui va suivre en regard des dessins annexés qui ne sont donnés qu'à titre d'exemples non limitatifs.

La figure 1 est une vue de face d'un élément de clôture assemblée.

La figure 2 est une vue en coupe II-II de la figure 1.

Les figures 3, 4 et 5 représentent une lisse, la figure 3 étant une vue de face, la figure 4 étant une vue latérale selon F4, tandis que la figure 5 est une coupe selon V-V à plus grande échelle.

Les figures 6 et 7 illustrent la paroi déformable, la figure 6 étant une vue en plan tandis que la figure 7 est une vue latérale.

Les figures 8, 9 et 10 représentent un mode de réalisation d'un poteau de maintien, la figure 8 étant une vue de face, la figure 9 étant une vue latérale et la figure 10 étant une vue en coupe selon X-X à plus grande échelle.

La figure 11 montre en perspective comment peuvent s'empiler les poteaux pour le stockage et le transport.

La figure 12 à 16 représentent les deux éléments assurant la liaison des lisses avec les poteaux correspondants, les figures 12 à 14 montrant l'un des éléments porté par le poteau, tandis que les figures 15 et 16 montrent l'élément complémentaire porté par la lisse.

La figure 17 illustre plus particulièrement comment est réalisée la liaison entre les lisses et les poteaux.

Les figures 18 et 19 illustrent les orientations possibles de la lisse par rapport au poteau correspondant. La figure 18 montre l'orientation possible dans le plan horizontal, la figure 19 montre l'orientation possible dans le plan vertical sachant qu'une orientation combinée est bien entendu possible.

Les figures 20, 21 et 22 représentent une variante d'exécution des poteaux dans le cas d'une clôture du type amovible, la figure 20 étant une vue de face, la figure 21 une vue latérale, tandis que la figure 22 est une vue en coupe selon XXII-XXII.

Les figures 23 à 36 représentent deux modes d'exécution d'un portillon, les figures 23 et 24 illustrant l'un des deux modes d'exécution, les figures 25 et 26 illustrant l'autre de ces modes d'exécution.

Les figures 27 à 28 illustrent des variantes d'exécution.

La figure 27 montre une variante de réalisation de la paroi déformable.

La figure 28 est une vue en perspective montrant une variante d'exécution d'un poteau amovible.

Comme cela apparaît plus particulièrement aux figures 1 et 2, la clôture proprement dite portant la référence générale (1) est constituée par un assemblage d'une paroi (2) en matériau souple retenue par deux lisses parallèles (3). Selon une des caractéristiques de l'invention, chacune des lisses (3) est constituée par un profilé en matière plastique ayant la forme d'un caisson ouvert sur l'une des faces et comprenant au moins deux parois latérales longitudinales divergentes.

Ainsi et par exemple, chaque lisse (3) est réalisée par un profilé en matière plastique ayant la forme d'un caisson longitudinal comprenant deux parois principales longitudinales (4, 5) courbes et convergentes reliées par une de leur bordure par une petite paroi horizontale (6) tandis que leurs autres bordures respectivement (7, 8) sont prolongées chacune par une paroi de retenue déformable élastiquement (9, 10) qui converge à l'intérieur du profilé sans toutefois se rejoindre réellement, pour laisser une fente longitudinale de retenue (11). Notons aussi que la résistance de la lisse est aussi assurée par une paroi de liaison (12) reliant les deux parois principales (4, 5) pour former aussi un caisson longitudinal (300) fermé périphériquement et ouvert aux extrémités. Ainsi la lisse est formée par une premier caisson (302) fermé périphériquement et par un deuxième caisson (301) dont les parois sont déformables et comprenant une ouverture longitudinale (11).

La paroi déformable (2) est par exemple un tissu technique adapté aux conditions climatiques extérieures. Il peut être en fibres de polyester tissé et enduit de polychlorovinyle, comme cela est utilisé habituellement pour la couverture des piscines, les salons de jardin, les stores ou les brise-vents de cours de tennis. Chaque bordure longitudinale (13, 14) est équipée d'un profilé longitudinal (15, 16) dont la fonction est engagée dans le caisson de la lisse correspondante par passage dans la fente longitudinale de celle-ci (11). Par ailleurs, la paroi comprend une succession de fentes verticales (17) dont on expliquera la fonction.

L'ensemble de la clôture est réalisé par un assemblage de plusieurs éléments de clôture (18) d'une longueur L égale, par exemple, à 1,5 mètre. Chaque élément de clôture (18) étant avantageusement constitué par un assemblage d'une paroi déformable (2) sur deux lisses horizontales (3).

Selon une disposition de l'invention, chaque élément de clôture (18) est disposé entre deux poteaux verticaux (19) ou un poteau (19) et l'un des poteaux de maintien (20, 21) dans le cas d'élément adjacent à un portillon (50). A cet effet, chacune des extrémités des deux lisses (3) est liée et fixée à son poteau correspondant grâce à des moyens de liaison (31) sur lesquels nous reviendrons par la suite. Les poteaux (19) (voir plus particulièrement figures 8 à 10), sont avantageusement réalisés dans un profil en matière plastique par exemple ayant la forme d'un caisson (22) ouvert vers l'arrière, et comprennent au moins deux parois latérales divergentes (23-24, 25-26). Chaque poteau (19) peut avantageusement comprendre à son extrémité supérieure un bouchon de décoration et de sécurité (190). Ainsi, le caisson (22) de chacun des poteaux (19) est formé par une paroi longitudinale principale (27) prolongée latéralement par deux premières parois longitudinales latérales (23, 24) divergentes, elles-mêmes prolongées par deux deuxièmes parois longitudinales latérales (25, 26) divergentes, le caisson ayant ainsi la forme générale d'un U. Par ailleurs, les deuxièmes parois latérales (25, 26) sont prolongées par une paroi de retenue (28, 29) formant la bordure de chacun desdits poteaux. Le dimensionnement et la forme de caisson ouvert permettent de pouvoir les empiler en les emboîtant les uns dans les autres, comme cela est représenté à la figure 11.

Les moyens de liaison (31) reliant les lisses (3) aux poteaux (19) sont constitués par un système du type à rotule. Ledit système comprend un premier élément de liaison (40) portant la boule (41) de la rotule et un deuxième élément de liaison (42) portant le boîtier de réception (43) de la boule (41) de la rotule. La coopération de la boule (41) dans le boîtier de réception (43) étant assurée par la paroi déformable elle-même. En effet et comme cela est plus particulièrement visible à la figure 17, la boule (41) des moyens de liaison de la lisse supérieure s'étend vers le haut, tandis que la boule (41) des moyens de liaison de la lisse inférieure s'étend vers le bas, et la tension de la toile (2) obtenue par des parois de clipsage élastique (9 et 10) des lisses assure ainsi la retenue des lisses par maintien des boules dans les logements correspondants. Ajoutons que le verrouillage de la rotule est aussi et avantageusement assuré par une épingle de verrouillage (400) engagée dans un trou (401) correspondant réalisé dans les parois du boîtier de réception.

Notons aussi que le deuxième élément (42) est retenu à la lisse correspondante par emboîtement d'une saillie (420) dans le caisson (300) de ladite lisse.

La clôture selon l'invention peut être soit permanente, soit amovible.

Quand la clôture est permanente, les poteaux (19) comprennent à leur partie inférieure un prolongement d'encastrement (44) dont l'extrémité inférieure est en pointe, de façon à faciliter son positionnement dans le trou préparé dans le sol. Le poteau (19) peut être avantageusement renforcé par un tuteur réalisé avec un profilé métallique (45) qui lui est solidarisé, comme cela apparaît en traits mixtes à la figure 10, ledit profilé étant avantageusement traité contre la corrosion.

Quand la clôture est amovible, les poteaux (19) ne sont pas plantés dans le sol, mais sont articulés à leur extrémité inférieure sur un support (46) destiné à être posé sur le sol, l'articulation se faisant autour d'un axe transversal (47). Ledit support (46) est réalisé sous forme d'une coque fermée à la partie inférieure par un couvercle (460) de façon à former une enceinte remplie, par exemple, de béton (461) permettant audit support d'être lesté et retenir parfaitement la clôture. Notons que tout autre type de support peut être envisagé sans pour autant sortir du cadre de l'invention.

La clôture comprend avantageusement un portillon (50) disposé entre deux poteaux de maintien (51, 52), ledit portillon étant articulé sur l'un ou l'autre desdits poteaux de maintien. Notons que ledit portillon (50) peut comprendre plusieurs barreaux (200) verticaux. Par ailleurs, le même portillon peut être du type permanent comme illustré aux figures 23, 24, ou du type amovible comme cela est représenté aux figures 25 et 26. Notons que les deux poteaux de maintien (51, 52) forment les bras verticaux d'un cadre (500) métallique en forme de U qui comprend une branche inférieure (53) horizontale. Dans le cas d'un portillon fixe (figure 23, 24), le cadre (500) est retenu au sol par deux pieds verticaux (54a, 54b) enfoncés dans le sol. Dans le cas d'un portillon amovible (figures 25, 26) le cadre (500) est en appui sur le sol grâce à ces mêmes pieds (54a, 54b) fixés au cadre (53) différemment pour être placés horizontalement sur le sol.

A ceci ajoutons que la mise en place de la clôture se fait par mise en place préalable du portillon, puis on y ajoute les éléments de clôture adjacents.

Les profilés constituant, les lisses (3) et les poteaux (19) sont réalisés en matière plastique comme, par exemple, en polyamide, polypropylène, polychlorovinyle ou en polypropylène copolymère chargé, et avantageusement en matière plastique du type recyclé, comprenant des composants lui permettant de résister aux rayons ultraviolets, les éléments de jonction étant, par exemple, en polyacétal copolymère.

La figure 27 illustre une variante d'exécution de la retenue de la paroi déformable (2) selon laquelle chacune des deux lisses (3) est engagée dans un fourreau (300) réalisé avec la paroi (2).

La figure 28 est une vue éclatée montrant une variante d'exécution d'un poteau (19) et notamment d'un poteau d'une clôture amovible, qui est constitué par un profilé rectangulaire dont l'extrémité inférieure est engagée sur la saillie verticale (191a) d'une pièce moulée (191) comprenant deux saillies latérales (191b, 191c) sur lesquelles sont emmanchées deux portions de profilé (460a, 460b) réalisant après emmanchement le support (46) du poteau (19) correspondant.

On comprendra donc que la clôture (1) peut être montée très facilement, sans nécessiter ni la réalisation de perçage, ni l'utilisation d'outils spécifiques, la clôture pouvant d'ailleurs être démontée avec autant de facilité, et dans les mêmes conditions, à savoir, sans outils spécifiques ni détérioration. Par ailleurs, la présence de la paroi (2) en matériau souple avec sa succession de fentes (17) permet de réaliser une barrière même dans le cas où le sol est incliné, comme cela est représenté à la figure 19. Cette possibilité est aussi due aux moyens de liaison (31) du type à rotule (41, 42) qui permettent un mouvement relatif des lisses par rapport aux poteaux, aussi bien vertical (V) qu'horizontal (H), comme cela est illustré schématiquement aux figures 18 et 19.

Bien entendu, l'invention n'est pas limitée aux modes de réalisation décrits et représentés à titre d'exemples, mais elle comprend aussi tous les équivalents techniques ainsi que leurs combinaisons. Il va aussi de soi que la lisse et les poteaux peuvent présenter tout autre configuration que celle décrite à titre d'exemple.

## Revendications

1. Clôture (1) du type constitué par deux poteaux (19,51,52) retenant deux lisses (3) qui retiennent entre elles une paroi (2) caractérisé en ce que la paroi (2) est constituée par un tissus déformable souple.

2. Clôture (1) selon la revendication 1, caractérisée en ce que la paroi (2) comprend une succession de fentes (17).

3. Clôture (1) selon l'une quelconque des revendications 1 ou 2, caractérisée en ce que la paroi est un tissu synthétique.

4. Clôture (1) selon la revendication 3, caractérisée en ce que le tissu est en fibres de polyester tissé enduit de PVC.

5. Clôture (1) selon l'une quelconque des revendications précédentes, caractérisée en ce que les bordures longitudinales (13, 14) de la paroi (2) comprennent un profilé (15, 16).

6. Clôture (1) selon l'une quelconque des revendications 1 à 4, caractérisée en ce que les bordures longitudinales (13, 14) de la paroi comprennent un fourreau (300).

7. Clôture (1) selon l'une quelconque des revendications 1 à 5, caractérisée en ce que chaque lisse (2) est réalisée par un profilé en matière plastique ayant la forme d'un caisson longitudinal comprenant au moins deux parois de retenue déformables élastiquement (9, 10) constituant une fente longitudinale (11) destinée à recevoir le profilé (15, 16) de la paroi déformable (2).

8. Clôture (1) selon l'une quelconque des revendications précédentes, caractérisée en ce que les lisses (2) sont fixées aux poteaux (19, 51, 52) par des moyens de liaison (31) constitués par un système du type à rotule (41, 43).

## Patentansprüche

1. Zaun (1) der Art, die aus zwei Pfosten (19, 51, 52) besteht, die zwei Balken (3) halten, welche zwischen sich eine Wand (2) halten, **dadurch gekennzeichnet**, daß die Wand (2) aus einem verformbaren, biegsamen Gewebe besteht.

2. Zaun (1) nach Anspruch 1, dadurch gekennzeichnet, daß die Wand (2) eine Reihe von Schlitzen (17) aufweist.

3. Zaun (1) nach einem der Ansprüche 1 oder 2, dadurch gekennzeichnet, daß die Wand ein synthetisches Gewebe ist.

4. Zaun (1) nach Anspruch 3, dadurch gekennzeichnet, daß das Gewebe aus PVC-beschichteten, gewebten Polyesterfasern besteht.

5. Zaun (1) nach einem der vorhergehenden Ansprüche, dadurch gekennzeichnet, daß die Längsränder (13, 14) der Wand (2) ein Profil (15, 16) aufweisen.

6. Zaun (1) nach einem der Ansprüche 1 bis 4, dadurch gekennzeichnet, daß die Längsränder (13, 14) der Wand eine Stulpe (300) aufweisen.

7. Zaun (1) nach einem der Ansprüche 1 bis 5, dadurch gekennzeichnet, daß jeder Balken (3) aus einem Kunststoffprofil besteht, das die Form eines länglichen Kastens mit mindestens zwei elastisch verformbaren Haltewänden (9, 10) aufweist, die einen Längsschlitz (11) zur Aufnahme des Profils (15, 16) der verformbaren Wand (2) ausbilden.

8. Zaun (1) nach einem der vorhergehenden Ansprüche, dadurch gekennzeichnet, daß die Balken (3) an den Pfosten (19, 51, 52) über Verbindungsmittel (31) befestigt sind, die aus einem System der Art mit einem Kugelzapfen (41, 43) bestehen.

## Claims

1. Fence (1) of the type consisting of two posts (19, 51, 52) holding two rails (3) which hold a wall (2) between them, characterised in that the wall (2) consists of a flexible deformable cloth.

2. Fence (1) according to Claim 1, characterised in that the wall (2) comprises a succession of slots (17).

3. Fence (1) according to either one of Claims 1 or 2, characterised in that the wall is a synthetic cloth.

4. Fence (1) according to Claim 3, characterised in that the cloth is made of woven polyester fibres coated with PVC.

5. Fence (1) according to any one of the preceding claims, characterised in that the longitudinal edges (13, 14) of the wall (2) comprise a profiled member (15, 16).

6. Fence (1) according to any one of Claims 1 to 4, characterised in that the longitudinal edges (13, 14) of the wall comprise a sheath (300).

7. Fence (1) according to any one of Claims 1 to 5, characterised in that each rail (2) is produced from a profiled member made of plastics material having the form of a longitudinal box comprising at least two elastically deformable retaining walls (9, 10) forming a longitudinal slot (11) intended to receive the profiled member (15, 16) of the deformable wall (2).

8. Fence (1) according to any one of the preceding claims, characterised in that the rails (2) are fixed to the posts (19, 51, 52) by connection means (31) consisting of a swivel type system (41, 43).
